# EUROPÄISCHE PATENTSCHRIFT

(11) **EP 3 254 864 B1**
(45) Veröffentlichungstag und Bekanntmachung des Hinweises auf die Patenterteilung: **07.08.2019**
(21) Anmeldenummer: 17000942.7
(22) Anmeldetag: 02.06.2017
(51) Int. Cl.: B42D 25/41, B42D 25/23, B42D 25/346, B42D 25/435

(54) **MERKMAL UND VERFAHREN ZU DESSEN HERSTELLUNG**
CHARACTERISTIC AND METHOD FOR ITS PRODUCTION
CARACTÉRISTIQUE ET SON PROCÉDÉ DE FABRICATION

(30) Priorität: 06.06.2016 DE 102016006929
(43) Veröffentlichungstag der Anmeldung: 13.12.2017
(73) Patentinhaber: Giesecke+Devrient Currency Technology GmbH, 81677 München (DE)
(72) Erfinder: Gregarek, André, 81671 München (DE); Rack, Veronika, 83734 Hausham (DE)

(56) Entgegenhaltungen:
- WO-A1-2009/003588
- DE-A1-102009 048 145
- DE-A1-102010 053 052

## Beschreibung

Die Erfindung betrifft ein Verfahren zur Herstellung eines Merkmals, insbesondere für ein Sicherheitselement, ein Sicherheitspapier und einen Datenträger, das einen mit einem farbigen Muster versehenen Bereich und in Passerung dazu stehenden mindestens einen Durchbruch aufweist, wobei das farbige Muster erzeugt wird, indem eine laseraktive Substanz verwendet wird, die mittels einer ersten Laserstrahlung hinsichtlich ihrer Farbe modifizierbar ist, und der Durchbruch mittels abtragender, zweiter Laserstrahlung erzeugt wird.

Ausweisdokumente, wie beispielsweise Kreditkarten oder Personalausweise, werden oft mittels Lasergravur mit einer individuellen Kennzeichnung versehen. Auch das Erzeugen durchgehender Öffnungen in Wertdokumenten, z.B. Banknotenpapieren, durch Laserschneiden ist seit Längerem bekannt. So ist beispielsweise in der Druckschrift DE 4334848 C1 ein Wertpapier mit einer von einer transparenten Abdeckfolie verschlossenen fensterartigen Durchbrechung beschrieben, die durch einen Laserschneidevorgang erzeugt werden kann.

Die WO 2009/003587 A1 beschreibt ein Herstellverfahren und ein entsprechendes Sicherheitsmerkmal, das durch ein Laserschneideverfahren erzeugt wird, indem Laserstrahlung von einer Oberseite auf den Träger eingestrahlt wird. Der Träger des Sicherheitsmerkmals wird zuvor an der Oberseite mit einem Markierungsstoff beschichtet, der durch die Einwirkung von Laserstrahlen seine Farbe wechselt. Zur Herstellung des Loches oder der Löcher wird ein Schneidlaserstrahl verwendet, dessen Intensität in den Strahlungsquerschnitt ungleichförmig, beispielsweise gaußförmig, verteilt ist. Durch diesen Intensitätsabfall entsteht an der Oberseite ein Rand, an dem der Träger nicht mehr geschnitten wird, jedoch eine Modifikation des Markierungsstoffes hinsichtlich dessen Farbeffekt stattfindet. Auf diese Weise erscheint der Randbereich des mittels Laserstrahlung erzeugten Loches an der Oberseite farbig. Dieser Effekt ist aus den WO 2011/154112 A1 und WO 2010/ 072329 A1 bekannt.

Eine farbige Umrandung von Löchern ist auch aus der WO 2009/ 003588 A1 bekannt, hier werden jedoch mehrere Laserstrahlen unterschiedlicher Intensität benötigt, um einen besonders großen und damit gut erkennbaren Farbeffekt zu erreichen.

Auf Laserstrahlung sensitive Markierungsstoffe sind beispielsweise aus folgenden Druckschriften bekannt: EP 1657072 B1, EP 2332012 B1, EP2528742 B1, US 7270919, US 7485403, US 7998900, US 8021820, US 8048608, US 8048605, US 8083973, US 8101544, US 8101545, US 8105506, US 8173253, US 8178277, US 8278243, US 8278244 und US 842028.

Aus der EP 1641627 B1 ist ein Verfahren zum Aufbringen von Markierungen auf beiden Seiten eines Sicherheitspapieres bekannt, wobei die Bearbeitung von einer Seite stattfindet. Um die der Seite gegenüberliegende Seite des Papieres mit einer Sicherheitsmarkierung zu versehen, wird Laserstrahlung durch das Papier eingestrahlt, wobei die Laserstrahlung eine auf der gegenüberliegenden Seite aufgebrachte fotoempfindliche Schicht ablatiert oder hinsichtlich der Farbe verändert. Die WO 98/36913 befasst sich ebenfalls mit der Erzeugung von Sicherheitsmarkierungen auf beiden Seiten eines Sicherheitspapieres, wobei mittels eines Laserstrahls gearbeitet wird, der gleichzeitig auf der Vorder- und auf der Rückseite des Sicherheitspapieres eine Ablation durchführt, so dass identische Markierungen auf beiden Seiten entstehen.

Die DE 102010053052 A2 offenbart einen Datenträger, der eine durch Einwirkung von Laserstrahlung erzeugte Kennzeichnung enthält, die in Durchsicht einen anderen visuellen Eindruck erzeugt, als in Aufsicht.

Die DE 102008046513 A1 offenbart ein Sicherheitselement, das abschnittsweise mit einer Metallisierung versehen ist. Über diesen Abschnitten und auch daneben wird ein lasersensitiver Markierungsstoff als Beschichtung aufgebracht. Mittels Laserstrahlung wird in den Bereichen neben der Metallisierung eine bewusste Farbveränderung in der Beschichtung erzeugt. Abschnitte, in denen die Beschichtung über der Metallisierung liegt, werden ebenfalls mit Laserstrahlung behandelt und zwar derart, dass sowohl die Beschichtung als auch die Metallisierung entfernt wird. Damit wird in der Metallisierung ein Negativmuster erzeugt, das aufgrund der gezielten Einbringung der Laserstrahlung in perfekter Passerung zu den danebenliegenden Bereichen steht, in denen die Farbveränderung auf der Beschichtung ausgelöst wurde.

In der DE 102010053052 A1 ist beschrieben, Schnittlinien in einem Substrat in perfekter Passerung zu Demetallisierungslinien auszubilden, indem beide Linienarten durch Laserbeaufschlagung mit demselben Bearbeitungslaserstrahl im selben Arbeitsgang erzeugt werden und ein Laserparameter, beispielsweise die Laserleistung und/ oder die Schnittgeschwindigkeit, entsprechend variiert wird.

Die EP 2528742 B1 beschreibt eine Laseranordnung, bei der eine scannende Ablenkung eines Laserstrahls durch die zeilen- oder rasterförmige Anordnung einer Vielzahl von Diodenlasern ersetzt wird. Dadurch kann eine schnellere Bearbeitungsgeschwindigkeit erreicht werden. Die Auflösung hängt dabei von der Anzahl der eingesetzten Diodenlaser ab. Eine typische Auflösung ist 400 dpi. Die Zahl der Diodenlaser, die Auflösung und die Breite einer Trägerbahn, die bearbeitet werden soll, die sogenannte Bearbeitungsbreite, sind miteinander verknüpft. Je breiter die Bearbeitungsbreite sein soll, desto geringer ist die Auflösung oder desto größer ist die Anzahl der benötigten Diodenlaser. Gleichermaßen sinkt die Auflösung mit abnehmender Anzahl von Diodenlasern bzw. der zunehmenden Breite der Trägerbahn, die bearbeitet werden soll.

Der Erfindung liegt die Aufgabe zugrunde, ein Verfahren zur Herstellung eines Merkmals anzugeben, das einen mit einem farbigen Muster versehenen Bereich und im Passer dazu stehend mindestens einen Durchbruch, eine Vertiefung und/oder eine Ritzung aufweist, wobei eine hohe Passerungsgenauigkeit erreicht wird und zugleich die Herstellung hinsichtlich der Einbringung der Laserstrahlung vereinfacht ist.

Die Aufgabe wird gelöst durch ein Verfahren zur Herstellung eines Merkmals, welches bevorzugt auf einem Sicherheitselement, einem Sicherheitspapier oder einem Datenträger vorgesehen ist, das einen mit einem farbigen Muster versehenen Bereich und im Passer dazu stehend mindestens einen Durchbruch, eine Vertiefung und/ oder eine Ritzung aufweist, wobei
(a) ein Träger bereitgestellt wird, der mindestens im Bereich eine Beschichtung mit einer lasersensitiven Substanz aufweist, die mittels mindestens einer ersten Laserstrahlung hinsichtlich ihrer Farbe modifizierbar ist,
(b) die mindestens eine erste Laserstrahlung auf den Bereich des Trägers so eingestrahlt wird, dass das farbige Muster erzeugt wird, wobei
   - die mindestens eine erste Laserstrahlung die Substanz hinsichtlich ihrer Farbe modifiziert, aber keine Veränderung des Trägers bewirkt, und
   - die mindestens eine erste Laserstrahlung auch in einem das farbige Muster umgebenden Randstreifen eingestrahlt wird, um auszuschließen, dass durch Toleranzschwankungen Teile des Musters nicht mit Laserstrahlung beaufschlagt werden, und
(c) mittels abtragender, zweiter Laserstrahlung, die sich von der ersten Laserstrahlung unterscheidet, der Durchbruch, die Vertiefung und/ oder die Ritzung im Träger erzeugt wird, der/die im Passer zum farbigen Muster steht, wobei die zweite Laserstrahlung auch auf den Bereich des Trägers so eingestrahlt wird, dass in einem rahmenförmigen Abschnitt, der das farbige Muster mindestens teilweise umgibt, die Beschichtung entfernt und/oder die Substanz maximal gefärbt wird, wobei der rahmenförmige Abschnitt den Randstreifen vollständig überdeckt.

Das Herstellverfahren kombiniert zwei Laserstrahlungen, wobei die mindestens eine erste Laserstrahlung das farbige Muster in der laseraktiven Substanz erzeugt und die zweite Laserstrahlung sowohl den Durchbruch, die Vertiefung und/ oder die Ritzung erzeugt als auch in einem rahmenförmigen Abschnitt, der das Muster umgibt, die Beschichtung, in welcher die laseraktive Substanz aufgebracht ist, entfernt und/oder die Substanz maximal färbt. Auf diese Weise kann die mindestens eine Laserstrahlung, welche die Substanz hinsichtlich ihrer Farbe modifiziert, mit sehr viel geringerer Auflösung eingestrahlt werden, als es für den Passer erforderlich wäre. Die erste Laserstrahlung überstrahlt das Muster, wird also auch in einem das farbige Muster umgebenden Randstreifen eingestrahlt. Dadurch ist sichergestellt, dass durch Toleranzschwankungen oder geringere Auflösung der ersten Laserstrahlung nicht unerwünscht Teile innerhalb des Musters freibleiben. Die zweite Laserstrahlung entfernt die Beschichtung mit der lasersensitiven Substanz im Randstreifen oder färbt die Substanz maximal und schafft so einen rahmenförmigen Abschnitt, welcher das farbige Muster umgibt. Er ist entweder ohne Farbe oder vollständig zum höchsten Färbungsgrad, zu dem die Substanz fähig ist, eingefärbt und bildet einen Rahmen um das Muster.

Somit ist die Auflösung der ersten Laserstrahlung nicht mehr für die Genauigkeit des Passers maßgeblich, sondern lediglich die Genauigkeit, mit welcher die zweite Laserstrahlung aufgebracht wird. Da diese auch den Durchbruch, die Vertiefung und/ oder die Ritzung erzeugt, erfolgt die Passerung zum farbigen Muster ausschließlich durch die Genauigkeit, mit welcher die zweite Laserstrahlung eingestrahlt wird und letztlich auch der Durchbruch etc. erzeugt wird. Somit stehen der Durchbruch etc. und das farbige Muster in einer Passergenauigkeit zueinander, die ausschließlich durch die Präzision, mit welcher der Durchbruch, die Vertiefung und/oder die Ritzung erzeugt und platziert wird, vorgegeben ist.

Der Begriff "Auflösung" soll im hier vertretenen Verständnis nicht nur die Größe minimaler Strukturelemente bezeichnen, sondern auch die Exaktheit der Positionierung des ersten Laserstrahls, d. h. die Lagezuordnung von Träger und erster Laserstrahlung.

Man kann die Abfolge der Einstrahlung der ersten Laserstrahlung und der zweiten Laserstrahlung auch so verstehen, dass die erste Laserstrahlung das Muster großflächiger erzeugt, wobei der Unterschied zur Zielform durch die Auflösung der ersten Laserstrahlung bedingt ist. Die zweite Laserstrahlung beschneidet durch Ablation oder vollständige Einfärbung das Muster auf einen gewünschten Umriss.

Dieses Vorgehen erlaubt es, eine hinsichtlich der Herstellung sehr viel produktivere Laserstrahlquelle für die erste Laserstrahlung zu verwenden, beispielsweise Laserdiodenarrays wie sie aus der EP 2528742 B1 bekannt sind.

Die Reihenfolge, mit welcher erste und zweite Laserstrahlung eingestrahlt werden, ist nicht vorgegeben. Es gibt zwei Möglichkeiten. In einer ersten Option wird zuerst die mindestens eine erste Laserstrahlung aufgebracht, also das farbige Muster im Bereich gebildet und auch im Randstreifen ein Farbeffekt ausgelöst. Auf diese Weise ist unabhängig von der Auflösung, mit welcher die erste Laserstrahlung eingestrahlt wird, sichergestellt, dass das Muster vollständig erzeugt ist, da die erste Laserstrahlung auch in den das Muster umgebenen Randbereich hinein eingebracht wird. Anschließend wird mittels der zweiten Laserstrahlung der Durchbruch, die Vertiefung und/ oder die Ritzung erzeugt und das farbige Muster beschnitten, indem im rahmenförmigen Abschnitt die Beschichtung mit der verfärbten lasersensitiven Substanz entfernt oder voll durchgefärbt wird. Bei letzterer Variante entsteht ein Rahmen um das Muster. Um sicherzustellen, dass der verfärbte Randstreifen dabei auch vollständig bearbeitet wird, wird die zweite Laserstrahlung so eingestrahlt, dass der rahmenförmige Abschnitt den Randstreifen vollständig überdeckt.

In einer zweiten Option wird zuerst die zweite Laserstrahlung eingestrahlt, also der rahmenförmige Abschnitt geschaffen, der das (zu diesem Zeitpunkt noch zu erzeugende) farbige Muster umgibt. Anschließend wird die mindestens eine erste Laserstrahlung auf den Träger eingestrahlt und das farbige Muster erzeugt. Auch hier wird die erste Laserstrahlung über den Randstreifen geführt. Im Unterschied zur ersten Option entsteht allerdings hier dann kein (weiterer) Farbeffekt mehr, da die zweite Laserstrahlung die Beschichtung hier im vorrangehenden Schritt bereits entfernt oder vollständig eingefärbt hat.

Die Erzeugung des Durchbruchs, der Vertiefung und/oder der Ritzung mit der zweiten Laserstrahlung wird im Allgemeinen dadurch erfolgen, dass die Fluenz der zweiten Laserstrahlung dann höher ist, als zur Entfernung oder Durchfärben der Beschichtung im rahmenförmigen Abschnitt. Inverses gilt für die Vorschubgeschwindigkeit der zweiten Laserstrahlung.

Es sind, wie bereits eingangs genannt, lasersensitive Substanzen bekannt, die in mehrstufigen Prozessen unterschiedlich farbig eingefärbt werden können. Es ist deshalb bevorzugt, dass mehrere erste Laserstrahlungen verwendet werden, welche die Farbmodifikation erzeugen. Beispielsweise kann eine erste Laserstrahlung eine Aktivierung der Substanz und eine andere eine Farbänderung bewirken. So ist aus der bereits genannten EP 2528742 B1 eine lasersensitive Substanz bekannt, die mit einem mehrstufigen Prozess, hier ein dreistufiger Prozess, gefärbt wird. Es sind dem Fachmann auch zweistufige Systeme bekannt, z.B. bei denen eine erste Stufe die lasersensitive Substanz aktiviert und eine zweite Stufe den Farbumschlag auslöst. Es ist nun möglich, die opake Schicht mit der Laserstrahlung gemäß der ersten Stufe im Muster zu entfernen und die lasersensitive Substanz im gesamten Muster zu aktivieren. Die zweite Stufe der Einstrahlung der Laserstrahlung, die üblicherweise bei einer anderen Wellenlänge erfolgt, bewirkt dann das Auslösen des Farbeffektes mit der gewünschten Strukturierung innerhalb des Musters. Die Laserstrahlung der mehreren Stufen kann zeitlich nacheinander, beispielsweise beim Durchlauf durch eine Bearbeitungsstrecke, oder auch zeitlich gleichzeitig durch ein entsprechendes Strahlungsgemisch bewirkt sein/ werden.

Natürlich ist die Erfindung nicht darauf eingeschränkt, dass ein Farbeffekt entweder ausgelöst wird oder nicht. Es ist gleichermaßen möglich, dass anstatt einer Ja/Nein-Wirkung der Laserstrahlung die Farbwirkung im Sinne einer Gradation abgestuft werden kann. Dies kann beispielsweise die Variation der Fluenz der ersten Laserstrahlung erreicht werden, d.h. dann wird die Intensität der ersten Laserstrahlung variiert, um unterschiedlich intensive Farbänderungen zur erzeugen.

Es sei darauf hingewiesen, dass das Muster Motive, Bilder oder alphanumerische Zeichen bereitstellen können.

Die Substanz muss für den Passer zwischen Muster und Durchbruch nicht weiter strukturiert oder besonders aufgebracht werden. Es ist sogar möglich, sie vollflächig in einem sehr viel größeren Bereich vorzusehen, als die mit Laserstrahlung bearbeitete Fläche einnimmt.

Als Substanz kommen mit Vorteil Markierungsstoffe infrage, deren sichtbare Farbe durch die Einwirkung der Laserstrahlung verändert wird. Hierzu können beispielsweise thermoreaktive Farbpigmente, wie etwa Ultramarinblau verwendet werden. Mit Vorteil können auch Markierungsstoffe eingesetzt werden, deren Infrarot-absorbierende Eigenschaften oder deren magnetische, elektrische oder lumineszierende Eigenschaften durch die Einwirkung der Laserstrahlung verändert werden. Auch der Einsatz einer Kombination verschiedener Markierungsstoffe kommt in Betracht, beispielsweise um sowohl eine visuelle als auch eine maschinelle Echtheitsprüfung des (Sicherheits-) Merkmals zu ermöglichen. Bei Verwendung mehrerer Markierungsstoffe können diese sowohl nebeneinander als auch in verschiedenen Schichten übereinander zu liegen kommen.

Gemäß einer vorteilhaften Erfindungsvariante werden als laserstrahlungsmodifizierbarer Markierungsstoff laserstrahlungsmodifizierbare Effektpigmente eingesetzt. Derartige Effektpigmente stehen dem Fachmann mit unterschiedlichen Eigenschaften, insbesondere bezüglich ihrer Körperfarbe, dem Farbumschlag unter Laserstrahlungseinwirkung, der Schwellenergie und der benötigten Laserstrahlungswellenlänge zur Verfügung. Auch Effektpigmente, die unter Laserstrahlung nicht (nur) ihre sichtbare Farbe, sondern ihre Infrarot-absorbierenden, magnetischen, elektrischen oder lumineszierenden Eigenschaften verändern, sind dem Fachmann bekannt. Die Modifikation der Effektpigmente kann mit Laserstrahlung im ultravioletten, sichtbaren oder infraroten Spektralbereich erfolgen.

Bei einer weiteren ebenfalls vorteilhaften Erfindungsvariante wird ein pigmentfreier laserstrahlungsmodifizierbarer Markierungsstoff eingesetzt. Auch pigmentfreie Markierungsstoffe können, beispielsweise als Stich- oder Druckfarbe, auf den Träger aufgebracht werden. Mit pigmentfreien Markierungsstoffen lässt sich eine Beschichtung hoher Transparenz erzeugen, in die durch Lasereinwirkung mit hoher Geschwindigkeit eine dauerhafte und kontrastreiche Markierung eingebracht werden kann. Pigmentfreie Markierungsstoffe können durch Laserstrahlung im ultravioletten, sichtbaren oder infraroten Spektralbereich modifiziert werden. Konkrete, nicht beschränkende Beispiele für pigmentfreie lasermodifizierbare Markierungsstoffe sind in den Druckschriften WO 02/101462 A1, US 4343885 und EP 0290750 B1 angegeben, deren Offenbarung insoweit in die vorliegende Beschreibung aufgenommen wird.

Die zweite Laserstrahlung wird positionsgenau zur ersten Laserstrahlung eingestrahlt. Insbesondere erfolgt die Einstrahlung im gleichen Arbeitsgang und/oder im gleichen Transportabschnitt des Trägers. Als Transportabschnitt für den Träger kann einer von mehreren Abschnitten in einem System, durch welches der Träger transportiert wird, betrachtet werden, welcher insbesondere zwischen zwei Umlenkrollen des Transportsystems liegt.

Die Laserquellen sind bevorzugt unmittelbar hintereinander angeordnet. Eine Positionsabweichung von weniger als +/- 0,3 mm zwischen den beiden eingestrahlten Laserstrahlen kann erzielt werden, besonders bevorzugt werden weniger als +/- 0,1 mm erreicht.

Soweit die Begriffe "Vorderseite" und "Rückseite" in dieser Beschreibung verwendet werden, beziehen sie sich auf die Einstrahlung der Laserstrahlung. Die Vorderseite ist diejenige Seite, auf der die Laserstrahlung eingestrahlt wird, die Rückseite ist die gegenüberliegende Seite des Trägers. Der Träger ist flächig. Die Begriffe Vorder- und Rückseite haben nichts mit einem späteren Gebrauch des Trägers zu tun. Die Begriffswahl soll nicht implizieren, dass eine der Seiten für den Gebrauch eine besondere Bedeutung haben muss oder nicht haben darf. Soweit in dieser Beschreibung die Begriffe "über" und "unter" verwendet werden, bezieht sich auch diese Lageangabe auf die Einfallsrichtung der Laserstrahlung.

Der Begriff "Farbe" ist nicht auf einen bunten Eindruck beschränkt, sondern kann auch Weiß und Schwarz, Graustufen sowie den Wechsel zwischen transparent und deckend umfassen. Mehrfarbig ist hier als "bunt" zu verstehen.

Weitere Ausführungsbeispiele sowie Vorteile der Erfindung werden nachfolgend anhand der Figuren erläutert, bei deren Darstellung auf eine maßstabs- und proportionsgetreue Wiedergabe verzichtet wurde, um die Anschaulichkeit zu erhöhen.

Es zeigen:
Fig. 1 eine Draufsicht auf eine Banknote mit einem Sicherheitsmerkmal,
Fig. 2 eine Schnittdarstellung durch eine erste Ausführungsform des Sicherheitsmerkmals der Banknote der Fig. 1 während einer ersten Phase der Herstellung, in welcher erste Laserstrahlung aufgebracht wird,
Fig. 3 eine Schnittdarstellung ähnlich der Fig. 2 während einer zweiten Phase der Herstellung, in welcher zweite Laserstrahlung aufgebracht wird,
Fig. 4 eine Schnittdarstellung durch das Sicherheitsmerkmal nach Abschluss der Herstellung,
Fig. 5 eine Draufsicht auf eine zweite Ausführungsform des Sicherheitsmerkmals, in der herzustellenden Form,
Fig. 6 eine Darstellung ähnlich der Fig. 5 nach einer ersten Stufe der Herstellung, in welcher erste Laserstrahlung aufgebracht wurde,
Fig. 7 eine Darstellung ähnlich der Fig. 6 nach Abschluss des Herstellverfahrens, nachdem auch zweite Laserstrahlung aufgebracht wurde,
Fig. 8 eine Darstellung einer dritten Ausführungsform eines Sicherheitsmerkmals nach Abschluss eines ersten Herstellungsschritts, indem Laserstrahlung, die in den Ausführungsformen der Fig. 1 bis 7 zweite Laserstrahlung war, zuerst verwendet wurde, und
Fig. 9 das Sicherheitsmerkmals nach Abschluss der Herstellung, d.h. nachdem Laserstrahlung, die in den Ausführungsformen der Fig. 1 bis 7 erste Laserstrahlung war, aufgebracht wurde.

Die Herstellung eines Merkmals wird am Beispiel eines Sicherheitsmerkmals einer Banknote erläutert. Fig. 1 zeigt eine schematische Darstellung der Banknote 10, deren Sicherheitsmerkmal 12 anhand eines Herstellverfahrens erzeugt wird, für das verschiedene Ausführungsformen anhand der Fig. 1 bis 10 näher erläutert werden.

Das Sicherheitsmerkmal 12 hat ein farbiges Muster, welches im Passer zu einem Durchbruch, einer Vertiefung und/ oder einer Ritzung, hier z. B. einem Loch steht. Den Ausführungsformen ist dabei gemein, dass auf einen Träger 14 lasersensitive Substanz in Form einer Beschichtung 16 aufgebracht wird, die mittels erster Laserstrahlung hinsichtlich ihres Farbeindrucks in einem Muster modifiziert wird. Weiter wird im Träger 14 eine Vertiefung, eine Ritzung und/ oder ein Durchbruch, z. B. in Form eines Lochs, eingearbeitet, wobei Durchbruch etc. und farbiges Muster im Passer zueinander stehen sollen. Weiter ist allen Ausführungsformen gemein, dass der Durchbruch, die Vertiefung und/ oder die Ritzung mittels einer zweiten Laserstrahlung erzeugt wird, die sich von der unterscheidet, mit welcher das farbige Muster in der Beschichtung 16 der laseraktiven Substanz erzeugt wird.

Das Herstellverfahren ist, wie nachfolgend erläutert werden wird, so ausgestaltet, dass die Präzisionsanforderungen, mit denen die erste Laserstrahlung das farbige Muster erzeugt, geringer sind, als die Präzisionsanforderungen für die zweite Laserstrahlung, ohne dass dies nachteilig für den Passer zwischen Loch und farbigen Muster wäre.

In einer ersten Ausführungsform wird zuerst das farbige Muster in der Beschichtung 16 durch Einstrahlung von Strahlung aus einer Strahlquelle 18 erzeugt. Die Laserstrahlung 20 verändert die Farbe der lasersensitiven Substanz. Dabei ist es auch möglich, durch geeignete Intensitätsmodulation das Muster in verschiedenen Graustufen oder Farbstufen zu strukturieren.

Die Laserstrahlung 20 ist im Sinne dieser Beschreibung eine erste Laserstrahlung, wobei, wie nachher noch erläutert werden wird, der Begriff "erste" nicht auf eine zeitliche Reihenfolge eingeschränkt ist. Er dient vielmehr zur Unterscheidung von der Laserstrahlung, welche später das Loch erzeugt, die als zweite Laserstrahlung bezeichnet wird.

Das Verfahren beginnt mit der Bereitstellung eines Trägers 14, auf den die Beschichtung 16 aufgebracht ist. Natürlich kann die Beschichtung auch im Rahmen des Verfahrens aufgebracht werden. Anschließend wird mittels der Laserstrahlung 20 die lasersensitive Substanz hinsichtlich ihrer Farbe modifiziert.

Die erste Laserstrahlung kann besonders bevorzugt aus einem Laserstrahlquellenarray beispielsweise einem Diodenarray gemäß EP 2528742 B1 stammen und erzeugt in der Beschichtung 16 das Muster mit einer ersten Auflösung.

Fig. 3 zeigt eine Schnittdarstellung nach Abschluss dieses Herstellungsschrittes. Auf dem Träger 14 ist die Beschichtung 16 zu sehen, in der durch die erste Laserstrahlung 20 ein gefärbtes Muster 22 ausgebildet wurde. Das gefärbte Muster 22 in der Darstellung der Fig. 3 ist von einem Randstreifen 24 umgeben, der in diesem Stadium der Herstellung den Rand des gefärbten Musters bildet. Die unterschiedlichen Schraffuren in Fig. 3 sind deshalb eingetragen, um die unterschiedliche Aufteilung in gefärbtes Muster 22 und Randstreifen 24 zu verdeutlichen. Der Randstreifen 24 kann als nicht benötigter Rand des Musters 22 aufgefasst werden - inwiefern er nicht benötigt wird, wird aus der nachfolgenden Beschreibung deutlich werden. Er ist insbesondere an der ersten Auflösung bemessen, mit welcher die erste Laserstrahlung 20 eingestrahlt wurde. Er ist so bemessen, dass das gefärbte Muster auf jeden Fall vollständig innerhalb eines Zielbereichs ausgebildet ist.

Nun wird in einem weiteren Schritt, wie in Fig. 3 gezeigt ist, zweite Laserstrahlung 26 aufgebracht, welche in dieser Ausführungsform keinen farbverändernden Effekt hat, sondern eine abtragende Wirkung. Die zweite Laserstrahlung 26 stammt beispielsweise aus einem CO2-Laser 28, dessen Laserstrahl mittels eines Scanners 30 über die Beschichtung 16 geführt wird. Die zweite Laserstrahlung 20 wird mit einer zweiten Auflösung, die optional höher ist, als die erste Auflösung, nun so eingestrahlt, dass damit ein in Fig. 4 gezeigtes Loch 32 in den Träger 14 eingearbeitet wird. Weiter wird mittels der zweiten Laserstrahlung 26 die Beschichtung 12 im Randstreifen 24 ablatiert. Dies geschieht in einem Arbeitsgang, wodurch nahezu keine Passertoleranzen zwischen Loch 32 und Rahmenabschnitt 36 entstehen. Dadurch entsteht in der Regel eine Vertiefung 34 im Träger 14. Die Ablation am Rand des gewünschten farbigen Musters 22 schafft damit einen Rahmenabschnitt 36, welcher den Randstreifen 24 vollständig entfernt. Die Breite B des Rahmenabschnittes 36 ist also mindestens so groß wie der Randstreifen 24. In Fig. 4 ist exemplarisch eine Situation gezeigt, in der der Rahmenabschnitt 36 eine Breite B hat, die größer ist als die Breite b des Randstreifens 24. Weiter ist rein exemplarisch der innere (bezogen auf das Muster 22) Rand des Rahmenabschnittes 36 deckungsgleich mit dem inneren Rand des Randstreifens 24. Beide Gestaltungen sind optional. Wesentlich ist lediglich, dass der Rahmenabschnitt 36 den Randstreifen 24 überdeckt und so angeordnet ist, dass er die Zielfläche des farbigen Musters 22 begrenzt.

In der Ausführungsform der Fig. 1 bis 4 wurde zuerst die erste Laserstrahlung 20 und dann die zweite Laserstrahlung 26 aufgebracht. Diese Reihenfolge kann auch invertiert werden, d. h. es werden zuerst das Loch 32 und der Rahmenabschnitt 36 erzeugt und anschließend mit der ersten Laserstrahlung 20 im verbleibenden Bereich das Muster 22 ausgebildet, wobei die zweite Laserstrahlung zumindest teilweise auch in den Rahmenabschnitt 36 gerichtet wird, wo sie aufgrund der bereits entfernten oder vollständig gefärbten Beschichtung 16 keinen (weiteren) farbigen Effekt mehr auslösen kann. Letztlich erhält man dann gleichermaßen den Zustand gemäß Fig. 4.

Die Fig. 5 bis 9 zeigen in Draufsicht weitere Ausführungsformen für das Herstellverfahren des Sicherheitsmerkmals. Fig. 5 zeigt in Draufsicht ein Zieldesign, welches das Sicherheitsmerkmal 12 haben soll. Das Zieldesign ist in diesem Fall ein sternförmiges Loch 32 mit farbigen Spitzen 38, die in exaktem Passer zum Loch 32 liegen sollen.

Fig. 6 zeigt die erste Stufe der Herstellung nach Aufbringung der ersten Laserstrahlung 20. An den Stellen der Spitzen 38 sind farbige Felder 40 aufgebracht. Die Stelle des späteren Loches 32 ist als Umriss 42 eingezeichnet. Wie beispielsweise die Fehlanpassung an der Stelle 44 zeigt, liegen die Spitzen 38 nicht in ausreichend gutem Passer zum Umriss 42 und damit zum späteren Loch 32.

Fig. 7 zeigt den Abschluss des Herstellverfahrens nach Einbringen des Loches 32 mittels der zweiten Laserstrahlung 26. Die von der zweiten Laserstrahlung 26 in Form einer Rahmenlinie 46 erzeugten Rahmenabschnitte 36 beschneiden jedes farbige Feld 40 exakt auf die Form der gewünschten Spitze 38 und nahezu im perfekter Passerung zum Loch 32, da beides in einem Arbeitsgang geschieht Somit konnte die erste Laserstrahlung 20 sehr viel unpräziser aufgebracht werden, als es für die Spitzen 38 eigentlich nötig wäre. Dennoch stehen nach Abschluss des Herstellverfahrens die Spitzen 38 in exakter Passerung zum Loch 32 und haben exakt die gewünschte Form.

Fig. 8 zeigt eine weitere Ausführungsform in der exemplarisch zum einen die Reihenfolge der beiden Bearbeitungsschritte umgedreht ist. Zuerst wird mit der zweiten Bearbeitungslaserstrahlung ein Loch 32 erzeugt und in einem Arbeitsgang die Rahmenabschnitte 36 in Form eines Bilderrahmens. Anschließend wird mit der ersten Laserstrahlung als schwarz-weiß Muster ein Bild 48 sowie eine Rahmenstruktur 50 erzeugt. Beide stehen aufgrund der Vorbereitung, d.h. der Rahmenabschnitte 40 und des Lochs 32 in perfektem Passer zum Loch 32 und haben zudem exakt die gewünschten Abmessungen, da der Rahmenabschnitt 36 verhindert, dass durch die geringere Auflösung, mit welcher die Laserstrahlung 20 aufgebracht wird, das Bild 48 und die Rahmenstruktur 50 an unerwünschten Stellen liegen würde. Zum anderen sind in Fig. 8 die Rahmenabschnitte nicht durch Entfernen der Beschichtung, sondern durch vollständiges Einfärben mittels geringer intensiver zweiter Laserstrahlung 26 erzeugt. Sie bilden damit eine eingefärbte, hier schwarze, Umrahmung.

In den Ausführungsformen der Fig. 2 bis 4 erfolgt die Farbänderung in der lasersensitiven Substanz durch die Einstellung der Intensität des Laserstrahls, letztlich der Flächendichte, also Fluenz, an der Oberfläche des zu bearbeitenden Materials. Die Intensität ist jedoch nicht der einzige Parameter, der bei der Einbringung der Laserstrahlung variiert werden kann. Letztlich hängt der Parameter von der lasersensitiven Substanz ab. Bei einer lasersensitiven Substanz, die nur sehr schmalbandig, beispielsweise innerhalb einer bestimmten Absorptionsbande, zur Farbänderung gebracht werden kann, könnte auch die Variation der Laserstrahlungswellenlänge als Parameter zum Einsatz kommen. Analoges gilt für eine Variation der Polarisation. Es kann auch eine lasersensitive Substanz verwendet werden, die in einem mehrstufigen Prozess zur Farbvariation gebracht wird. Ein solcher mehrstufiger Prozess ist beispielsweise aus der bereits genannten EP 2528742 B1 bekannt. Die dort offenbarte lasersensitive Substanz kann durch einen dreistufigen Prozess so modifiziert werden, dass auch eine Mehrfarbigkeit möglich ist.

Das Herstellverfahren ist insbesondere vorteilhaft anzuwenden, wenn für die erste Laserstrahlung als Strahlquelle ein Diodenlaserarray, entweder in Form eines Diodenlaserbarrens oder in Form eines Diodenlaserstacks eingesetzt werden. Eine typische Auflösung für solche Diodenlaser beträgt 400 dpi. Eine übliche Wellenlänge liegt im nahen Infrarotbereich, z.B. bei 1 µm, insbesondere bei 978 nm. Mit Lasern dieser Wellenlänge lässt sich der Träger 14, beispielsweise Papier in der Regel nicht schneiden, da der Träger für diese Wellenlänge zu transparent ist. Es ist deshalb in bevorzugten Ausführungsformen vorgesehen, dass die erste Laserstrahlung so aufgebracht wird, dass sie den Träger 14 nicht verändert bzw. auch nicht verändern kann. Die zweite Laserstrahlung liegt in einem Spektralbereich, mit dem sich der Träger 14 gut schneiden lässt, beispielsweise im mittleren Infrarotbereich, z. B. bei 10,6 µm.

Die Erfindung hat den Vorteil, dass die erste Laserstrahlung so bereitgestellt werden kann, dass sie sehr schnell Flächen bearbeiten kann. Insbesondere kann dabei auf einen hochauflösenden und in der Regel langsamen Scanner 30 verzichtet werden.

Statt die Strahlquelle für die erste Laserstrahlung, beispielsweise ein Diodenlaser, nur ein- und auszuschalten, um ein s/w-Bild zu erzeugen, kann auch die Leistung reguliert werden, um ein Graustufenbild zu erhalten. Bei einem Diodenlaserarray kann in der Regel jeder einzelne Diodenlaser in der Leistung reguliert werden. Dadurch ist es möglich, statt einem s/w-Bild ein Graustufenbild zu erzeugen. Wird eine Substanz verwendet, die sowohl auf CO2-Laserstrahlung als auch auf Diodenlaserstrahlung reagiert, kann ein zum Laserloch gut gepassertes Graustufenbild erzeugt werden. Dazu kann eine lasersensitive Substanz verwendet werden, die bei einer der beiden Wellenlängen (z. B. 10,6 µm) einen kontrastreichen Farbumschlag zeigt. Damit dann auch bei der anderen Wellenlänge (z. B. 1.064 nm) ein kontrastreicher Farbumschlag erzielt werden kann, wird optional ein entsprechendes NIR-Absorber-Additiv in eine Bindemittelmatrix der Beschichtung 16 eingebracht. Ein Bindemittel der Beschichtung 16 hat für beide Wellenlängen hohe Transparenz, damit die Laserstrahlung ungehindert zum Pigment vordringen kann, ohne vom Bindemittel selbst absorbiert zu werden.

Der Randeffekt kann nur schwer gefälscht werden. Die geringen Passertoleranzen der Färbung mit der ersten Laserstrahlung werden quasi von den Rahmenabschnitten 36 geschluckt. Trotz einer Passertoleranz von beispielsweise +/- 0,1 mm für die erste Laserstrahlung kann dennoch das Bild 48 und die Rahmenstruktur 50 mit einer Passerung angeordnet werden, die ausschließlich durch die Genauigkeit der zweiten Laserstrahlung vorgegeben ist.

### Bezugszeichenliste

- 10: Banknote
- 12: Sicherheitselement
- 14: Träger
- 16: Beschichtung
- 18: erste Strahlquelle
- 20: erste Laserstrahlung
- 22: gefärbtes Muster
- 24: Randstreifen
- 26: zweite Laserstrahlung
- 28: zweite Strahlquelle
- 30: Scanner
- 32: Loch
- 34: Vertiefung
- 36: Rahmenabschnitt
- 38: Spitze
- 40: farbiges Feld
- 42: Umriss
- 44: Fehlanpassung
- 46: Rahmenlinie
- 48: Bild
- 50: Rahmenstruktur
- B, b: Breite

## Patentansprüche

1. Verfahren zur Herstellung eines Merkmals (12), insbesondere für ein Sicherheitselement, ein Sicherheitspapier oder einen Datenträger, das einen mit einem farbigen Muster (22, 48, 50) versehenen Bereich und im Passer dazu stehend mindestens einen Durchbruch (32), eine Vertiefung und/ oder eine Ritzung aufweist, wobei
(a) ein Träger (14) bereitgestellt wird, der mindestens im Bereich eine Beschichtung (16) mit einer lasersensitiven Substanz aufweist, die mittels mindestens einer ersten Laserstrahlung (20) hinsichtlich ihrer Farbe modifizierbar ist,
(b) die mindestens eine erste Laserstrahlung (20) auf den Bereich des Trägers (14) so eingestrahlt wird, dass das farbige Muster (22) erzeugt wird, wobei
- die mindestens eine erste Laserstrahlung (20) die Substanz hinsichtlich ihrer Farbe modifiziert, aber keine Veränderung des Trägers (14) bewirkt, und
- die mindestens eine erste Laserstrahlung (20) auch in einem das farbige Muster (22) umgebenden Randstreifen (24) eingestrahlt wird, um auszuschließen, dass durch Toleranzschwankungen Teile des Musters (22) nicht mit Laserstrahlung (20) beaufschlagt werden, und
(c) mittels abtragender, zweiter Laserstrahlung (26), die sich von der ersten Laserstrahlung (20) unterscheidet, der Durchbruch (32), die Vertiefung und/ oder die Ritzung im Träger (14) erzeugt wird, der/ die im Passer zum farbigen Muster (22) steht, wobei in einem Arbeitsgang die zweite Laserstrahlung (26) auch auf den Bereich des Trägers (14) so eingestrahlt wird, dass in einem rahmenförmigen Abschnitt (36), der das farbige Muster (22) mindestens teilweise umgibt, die Beschichtung (16) entfernt und/ oder die Substanz maximal gefärbt wird, wobei der rahmenförmige Abschnitt (36) den Randstreifen (24) vollständig überdeckt.

2. Verfahren nach Anspruch 1, wobei Schritt (c) vor Schritt (b) ausgeführt wird, indem bei Einstrahlung der mindestens einen ersten Laserstrahlung (20) auf den Randstreifen (24) dort aufgrund der im rahmenförmigen Abschnitt (36) entfernten Beschichtung (16) oder maximal gefärbten Substanz keine hinsichtlich ihrer Farbe weiter modifizierbare Substanz mehr vorhanden ist.

3. Verfahren nach einem der Ansprüche 1 bis 2, wobei die zweite Laserstrahlung (26) im rahmenförmigen Abschnitt (36) mit geringerer Fluenz eingestrahlt wird, als bei der Erzeugung des Durchbruchs (32).

4. Verfahren nach einem der Ansprüche 1 bis 3, wobei die laseraktive Substanz in einem mindestens zwei Stufen umfassenden Modifizierungsprozess hinsichtlich ihrer Farbe modifizierbar ist, wobei in beiden Stufen erste Laserstrahlung (20) eingestrahlt wird und sich die Stufen hinsichtlich einer Wellenlänge der ersten Laserstrahlung (20) unterscheiden.

5. Verfahren nach Anspruch 4, wobei die eine Wellenlänge der ersten Laserstrahlungen (20) eine Aktivierung der Substanz und eine andere eine Farbänderung der Substanz bewirkt.

6. Verfahren nach einem der Ansprüche 1 bis 5, wobei mit der ersten Laserstrahlung (20) ein Graustufen- oder Farbstufenbild (50, 48) erzeugt wird.

7. Verfahren nach einem der Ansprüche 1 bis 6, wobei die zweite Laserstrahlung (26) positionsgenau zur ersten Laserstrahlung (20) auf den Träger eingestrahlt wird, bevorzugt mit einer Positionsabweichung von weniger als +/- 0,3 mm, besonders bevorzugt von weniger als +/- 0,1 mm.

8. Verfahren nach einem der Ansprüche 1 bis 7, wobei die zweite Laserstrahlung (20) mittels eines Scanners (30) über den Träger (14) abgelenkt wird und die erste Laserstrahlung (20) durch ein angesteuertes Laserarray bereitgestellt wird.

9. Verfahren nach einem der Ansprüche 1 bis 8, wobei der rahmenförmige Abschnitt (36, 46) das Muster (22, 48, 50) auf eine Sollausdehnung begrenzt oder beschneidet.

## Claims

1. A method for manufacturing a feature (12), in particular for a security element, a safety paper or a data carrier, which has a region furnished with a colored pattern (22, 48, 50) and standing in register thereto at least one cut-through (32), a recess and/or a scratching, wherein
(a) a carrier (14) is supplied which has at least in the region a coating (16) having a laser-sensitive substance which is modifiable as to its color by means of at least one first laser radiation (20),
(b) the at least one first laser radiation (20) is irradiated onto the region of the carrier (14) such that the colored pattern (22) is generated, wherein
- the at least one first laser radiation (20) modifies the substance as to its color, but effectuates no change of the carrier (14), and
- the at least one first laser radiation (20) is irradiated also in an edge strip (24) surrounding the colored pattern (22) to exclude that parts of the pattern (22) are not subjected to laser radiation (20) due to tolerance fluctuations, and
(c) by means of a removing second laser radiation (26), which differs from the first laser radiation (20), the cut-through (32), the depression and/ or the scratching in the carrier (14) is generated which stands in the register to the colored pattern (22), wherein in a working operation the second laser radiation (26) is also irradiated onto the region of the carrier (14) such that in a frame-shaped portion (36) which surrounds the colored pattern (22) at least partly the coating (16) is removed and/or the substance is maximally dyed, wherein the frame-shaped portion (36) covers the edge strip (24) completely.

2. The method according to claim 1, wherein step (c) is executed before step (b) by having, upon irradiation of the at least one first laser radiation (20) onto the edge strip (24) of the coating (16) removed due to the frame-shaped portion (36) or maximally dyed substance, no more substance there further modifiable as to its color.

3. The method according to any of claims 1 to 2, wherein the second laser radiation (26) is irradiated in the frame-shaped portion (36) with lower fluence than upon the generation of the cut-through (32).

4. The method according to any of claims 1 to 3, wherein the laser-active substance is modifiable as to its color in a modification process comprising at least two steps, wherein in both steps a first laser radiation (20) is irradiated and the steps differ as to a wavelength of the first laser radiation (20).

5. The method according to claim 4, wherein the one wavelength of the first laser radiations (20) effectuates an activation of the substance and another one a color change of the substance.

6. The method according to any of claims 1 to 5, wherein a gray-level or color-step image (50, 48) is generated with the first laser radiation (20).

7. The method according to any of claims 1 to 6, wherein the second laser radiation (26) is irradiated positionally accurate to the first laser radiation (20) onto the carrier, preferably with a position deviation of less than +/-0.3 mm, particularly preferably of less than +/-0.1 mm.

8. The method according to any of claims 1 to 7, wherein the second laser radiation (20) is deflected by means of a scanner (30) via the carrier (14) and the first laser radiation (20) is supplied by an actuated laser array.

9. The method according to any of claims 1 to 8, wherein the frame-shaped portion (36, 46) limits or cuts the pattern (22, 48, 50) to a desired target extension.

## Revendications

1. Procédé de fabrication d'une caractéristique (12), en particulier pour un élément de sécurité, un papier de sécurité ou un support de données, laquelle comporte une zone pourvue d'un motif en couleur (22, 48, 50) et, en repérage par rapport à cela, au moins une ouverture (32), un renfoncement et/ou une encoche, cependant que
(a) un support (14) est mis à disposition, lequel comporte au moins dans la zone un revêtement (16) d'une substance sensible au laser qui peut être modifiée quant à sa couleur au moyen d'au moins un premier rayonnement laser (20),
(b) le au moins un premier rayonnement laser (20) est irradié de telle façon sur la zone du support (14) que le motif en couleur (22) est généré, cependant que
- le au moins un premier rayonnement laser (20) modifie la substance quant à sa couleur mais n'engendre pas de modification du support (14), et
- le au moins un premier rayonnement laser (20) est aussi irradié dans une bande marginale (24) entourant le motif en couleur (22) afin d'exclure que, par des variations de tolérances, des parties du motif (22) soient exposées à du rayonnement laser (20), et
(c) au moyen de deuxième rayonnement laser (26), décapant, qui se différencie du premier rayonnement laser (20), l'ouverture (32), le renfoncement et/ou l'encoche en repérage par rapport au motif en couleur (22) est généré(e) dans le support (14), cependant que, en une opération, le deuxième rayonnement laser (26) est aussi irradié sur la zone du support (14) de telle façon que, dans une section en forme de cadre (36) qui entoure au moins partiellement le motif en couleur (22), le revêtement (16) est enlevé et/ou la substance est colorée au maximum, cependant que la section en forme de cadre (36) recouvre entièrement la bande marginale (24).

2. Procédé selon la revendication 1, cependant que l'étape (c) est exécutée avant l'étape (b), ce qui a lieu en ce que, lors de l'irradiation par le au moins un premier rayonnement laser (20), il n'y a, sur la bande marginale (24), en raison du revêtement (16) qui est enlevé ou de la substance qui est colorée au maximum dans la section en forme de cadre (36), plus aucune substance pouvant encore être modifiée quant à sa couleur.

3. Procédé selon une des revendications de 1 à 2, cependant que le deuxième rayonnement laser (26) est, dans la section en forme de cadre (36), irradiée à une fluence plus faible que lors de la génération de l'ouverture (32).

4. Procédé selon au moins une des revendications de 1 à 3, cependant que la substance active au laser peut être modifiée quant à sa couleur dans un processus de modification comprenant au moins deux paliers, cependant que, aux deux paliers, un premier rayonnement laser (20) est irradié, et que les paliers se différencient quant à une longueur d'onde du premier rayonnement laser (20).

5. Procédé selon la revendication 4, cependant que la une longueur d'onde du premier rayonnement laser (20) engendre une activation de la substance , et qu'une autre engendre une modification de couleur de la substance.

6. Procédé selon une des revendications de 1 à 5, cependant que, avec le premier rayonnement laser (20), une image en niveaux de gris ou en niveaux de couleur (50, 48) est générée.

7. Procédé selon une des revendications de 1 à 6, cependant que le deuxième rayonnement laser (26) est irradié sur le support en exactitude de position par rapport au premier rayonnement laser (20), de préférence avec un écart de position inférieur à + / - 0,3 mm, particulièrement de préférence inférieur à + / - 0,1 mm.

8. Procédé selon une des revendications de 1 à 7, cependant que le deuxième rayonnement laser (20) est dévié au-dessus du support (14) au moyen d'un scanner (30), et que le premier rayonnement laser (20) est mis à disposition par un réseau de lasers commandé.

9. Procédé selon une des revendications de 1 à 8, cependant que la section en forme de cadre (36, 46) limite ou coupe le motif (22, 48, 50) de manière à ce qu'il ait une étendue de consigne.
